# FASCICULE DE BREVET EUROPEEN

(11) **EP 1 725 076 B1**
(45) Date de publication et mention de la délivrance du brevet: **27.10.2010**
(21) Numéro de dépôt: 06114061.2
(22) Date de dépôt: 17.05.2006
(51) Int. Cl.: H05B 6/70, H01P 3/123, H05B 6/80

(54) **Dispositif d'alimentation en ondes électromagnétiques d'une cavité de four à micro-ondes**
Elektromagnetischen-Wellen-Versorgungsvorrichtung eines Hohlraums eines Mikrowellenofens
Electromagnetic waves supplying device of a cavity of a microwave oven

(30) Priorité: 18.05.2005 FR 0505059
(43) Date de publication de la demande: 22.11.2006
(73) Titulaire: FagorBrandt SAS, 92500 Rueil Malmaison Cedex (FR)
(72) Inventeur: Bouirdene, Abdelaazziz, 85190, AIZENAY (FR); Pruneau, Serge, 85430, Aubigny (FR)

(56) Documents cités:
- DE-A1- 2 841 176
- US-A- 5 329 086
- PATENT ABSTRACTS OF JAPAN vol. 017, no. 353 (E-1393), 5 juillet 1993 (1993-07-05) -& JP 05 054964 A (SANYO ELECTRIC CO LTD), 5 mars 1993 (1993-03-05)
- PATENT ABSTRACTS OF JAPAN vol. 2000, no. 26, 1 juillet 2002 (2002-07-01) -& JP 2001 250671 A (TANICO CORP), 14 septembre 2001 (2001-09-14)
- PATENT ABSTRACTS OF JAPAN vol. 2003, no. 12, 5 décembre 2003 (2003-12-05) -& JP 2004 139863 A (HITACHI DISPLAY DEVICES LTD), 13 mai 2004 (2004-05-13)

## Description

La présente invention concerne un four à micro-ondes.

Un four à micro-ondes comporte une cavité destinée à recevoir des aliments ainsi qu'un magnétron et un circuit de puissance alimentant le magnétron.

Pour éviter des pertes métalliques, le guide d'ondes est réalisé dans une matière à bonne conductivité électrique tel que les tôles aluminées ou électrozinguées ou inox austénitique.

Une solution répandue pour pallier les difficultés de construction du guide d'ondes est l'utilisation d'une paroi de la cavité commune avec le guide d'ondes. Ce principe de construction impose de réaliser la cavité du four micro-ondes dans la même matière que le guide d'ondes. Par conséquent, un surcoût est généré pour la fabrication de tels fours.

En outre, ce principe nécessite que la cavité comporte des zones de raccordement des parois de la cavité anguleuses. Le moyen de fixation du guide d'ondes sur la virole de la cavité recouvre une zone importante puisque ce moyen de fixation est mis en place sur la périphérie du guide d'ondes pour éviter les fuites entre la cavité et le guide d'ondes.

En particulier, la paroi de la cavité commune avec le guide d'ondes n'est pas personnalisable en fonction du modèle de four à micro-ondes sans multiplier le nombre de références de cavité de four.

Dans un four à micro-ondes où une paroi de la cavité est commune au guide d'ondes, deux configurations d'assemblage du magnétron sur le guide d'ondes se présentent.

Dans une première configuration, le magnétron est sur la paroi opposée à ladite paroi commune. Par conséquent, le magnétron occupe un encombrement important sur le côté de la cavité. Ce mode de réalisation nécessite de réduire le volume de la cavité pour un four micro-ondes encastrable.

Dans une seconde configuration, le magnétron est disposé au-dessus de la cavité. Cette position du magnétron nécessite qu'une paroi latérale de la cavité se prolonge pour permettre l'assemblage du magnétron sur ladite paroi latérale de manière à alimenter le guide d'ondes en ondes électromagnétiques. Une autre possibilité est de rajouter une pièce supplémentaire entre le guide d'ondes et la cavité pour permettre la fixation du magnétron et permettant de fermer le guide d'ondes. Ladite pièce supplémentaire engendre des difficultés d'assemblage.

On connaît également un four à micro-ondes décrit dans le document DE2841176A1. Ce document présente un four à micro-ondes comprenant un dispositif permettant d'assembler un guide d'ondes sur un côté par l'utilisation de vis plus longues que la profondeur du guide d'ondes quand un guide d'ondes coudé est construit par assemblage. Le guide d'ondes comprend au moins un trou dans une paroi dudit guide d'ondes pour la fixation d'une vis insérée au travers dudit au moins un trou dans une paroi opposée.

On connaît également un four à micro-ondes décrit dans le document US5329086A. Le dispositif décrit dans ce document est un guide d'ondes destiné à être monté sur la paroi d'une cavité entre l'antenne d'un magnétron et une ouverture pratiquée dans ladite paroi et comportant un boîtier métallique de forme tubulaire formé d'un chapeau comprenant une paroi supérieure allongée dont une région antérieure s'étend au-dessus de la paroi et dont une région s'étend au-dessus du magnétron, une embase comprenant une paroi de fond traversée par un trou de passage pour l'antenne.

La présente invention a pour but de fournir un four à micro-ondes comportant une cavité avec des zones de raccordement des parois arrondies. Le guide d'ondes est une boîte en au moins deux parties indépendantes et assemblé à la cavité de four. L'adaptation du magnétron à la cavité s'effectue par le couvercle du guide d'ondes personnalisable à chaque modèle de four et se fixant sur le boîtier du guide d'ondes.

A cet effet, l'invention propose un four à micro-ondes comprenant un magnétron et un guide d'ondes destinés à alimenter en ondes électromagnétiques une cavité de four comprenant au moins une ouverture en correspondance avec au moins une ouverture ménagée sur une paroi du guide d'ondes, lesdites ouvertures formant au moins une sortie d'ondes adaptée à coupler le guide d'ondes et la cavité, ladite cavité comprend une virole et une paroi de fond, ladite virole est constituée de deux parties latérales, une paroi inférieure et une paroi supérieure.

Selon l'invention, le guide d'ondes comprend un boîtier et un couvercle dont lé moyen de fermeture du guide d'ondes est indépendant du moyen de fixation du guide d'ondes sur la virole de la cavité.

De cette manière, le guide d'ondes est réalisé de manière indépendante de la cavité pour optimiser le couplage des ces deux parties du four. Ceci permet de gérer une référence unique de cavité suivant le type de four. La cavité de four peut être utilisée pour une cuisson uniquement par ondes magnétiques ou en combiné avec un élément chauffant dans la cavité. De même, l'adaptation du guide d'ondes à la cavité est simplifiée dans le cas de l'utilisation de gradins dans la cavité. Cette adaptation est permise par le moyen de fermeture du guide d'ondes indépendant du moyen de fixation du guide d'ondes sur la virole de la cavité où le couvercle fermant le boîtier du guide d'ondes est personnalisable à chaque appareil de cuisson.

Selon un mode de réalisation de l'invention, le moyen de fixation du guide d'ondes sur la virole de la cavité est réalisé autour de chaque sortie d'ondes.

Ainsi, la zone de fixation du guide d'ondes sur la virole de la cavité est réduite au minimum, permet de minimiser le risque de fuites d'ondes entre la cavité et le guide d'ondes et de simplifier l'assemblage. Ceci permet de réduire les coûts de fabrication de de l'assemblage.

D'autres particularités et avantages de l'invention apparaîtront encore dans la description ci-après.

Aux dessins annexés, donnés à titre d'exemples non limitatifs:
- la figure 1 est une vue en perspective d'un four à micro-ondes conforme à l'invention ;
- la figure 2 est une vue éclatée d'un four à micro-ondes conforme à l'invention ;
- la figure 3 est une vue en perspective d'un guide d'ondes ouvert conforme à l'invention ; et
- la figure 4 est une vue de face d'un guide d'ondes conforme à l'invention ;

On va décrire tout d'abord, en référence aux figures 1 et 2, un four à micro-ondes 1 conforme à l'invention.

On reconnaît sur ces figures une cavité de cuisson des aliments 2 et un guide d'ondes 3. L'énergie micro-ondes est mise en oeuvre dans le four à micro-ondes 1 par des moyens de génération qui peuvent comprendre un magnétron 4.

Ledit magnétron 4 est destiné à rayonner un champ électromagnétique dans le guide d'ondes 3 qui est lié à la cavité 2 via des sorties d'ondes. Ce magnétron 4 est placé par rapport au guide d'ondes 3 pour permettre une bonne adaptation des micro-ondes dans ladite cavité 2. Le positionnement dudit magnétron 4 n'étant pas l'objet de la présente invention n'est pas décrit ici.

Comme illustré aux figures 1 et 2, le four à micro-ondes 1 comprend un magnétron 4 et un guide d'ondes 3 destinés à alimenter en ondes électromagnétiques une cavité 2 de four comprenant au moins une ouverture 8 en correspondance avec au moins une ouverture 6 ménagée sur une paroi 7 du guide d'ondes 3, lesdites ouvertures 6 et 8 formant au moins une sortie d'ondes adaptée à coupler le guide d'ondes 3 et la cavité 2, ladite cavité 2 comprend une virole 9 et une paroi de fond 10, ladite virole 9 est constituée de deux parties latérales 11, une paroi inférieure 12 et une paroi supérieure 13.

Les parois 10, 11, 12 et 13 de la cavité 2 sont réalisées dans un matériau métallique qui est imperméable à l'énergie micro-ondes. De cette façon, ledit matériau permet d'empêcher les de micro-ondes de sortir de la cavité 2.

De plus, les parois 10, 11, 12 et 13 de la cavité 2 sont assemblées de manière étanche pour éviter les fuites par les liaisons entre lesdites parois de la cavité 2.

En outre, la cavité 2 dont la face frontale 30 est fermée par une porte (non représentée), par laquelle les aliments sont introduits dans la cavité 2, présente des moyens d'étanchéité habituels aux micro-ondes.

Selon l'invention, le guide d'ondes 3 comprend des moyens d'adaptation de l'impédance pour adapter l'impédance de la cavité 2 et du générateur de micro-ondes à savoir le magnétron 4.

Le guide d'ondes 3 est destiné à être monté sur une paroi latérale 11 de la cavité 2 d'un four à micro-ondes 1.

Ce guide d'ondes 3 est monté sur une paroi latérale 11 et ledit guide d'ondes 3 est fermé sans utiliser une partie de la paroi latérale 11 de la cavité 2.

De cette manière, le guide d'ondes 3 est réalisé de manière indépendante de la cavité 2 pour optimiser le couplage des ces deux parties 2 et 3 du four 1. Ceci permet de gérer une référence unique de cavité 2 suivant l'utilisation du four 2. La cavité 2 de four 1 peut être identique pour une cuisson uniquement par ondes électromagnétiques ou en combiné avec un élément chauffant (non représenté).

De même, l'adaptation du guide d'ondes 3 à la cavité 2 est simplifiée dans le cas de l'utilisation d'autres éléments tels que des gradins ou des éléments chauffants dans la cavité 2. Cette adaptation est permise par le moyen de fermeture du guide d'ondes 3 indépendant du moyen de fixation 17 du guide d'ondes 3 sur la virole 9 de la cavité 2 où le couvercle 15 fermant le boîtier 14 du guide d'ondes 3 est personnalisable à chaque appareil de cuisson.

Le guide d'ondes 3 comprend au moins deux ouvertures 5 et 6 dont l'une desdites deux ouvertures est une ouverture d'entrée 5 permettant l'introduction de l'antenne 26 du magnétron 4 dans le guide d'ondes 3 et l'autre desdites deux ouvertures est au moins une ouverture de sortie 6 permettant de coupler le guide d'ondes 3 à la cavité 2.

Le guide d'ondes 3 est assemblé sur la cavité 2 de manière à ce que ladite au moins ouverture de sortie 6 est alignée avec au moins une ouverture d'entrée 8 ménagée dans la paroi latérale 11 de la cavité 2 pour définir au moins une sortie d'ondes.

De cette manière, le circuit d'ondes est fermé pour l'acheminement de l'énergie micro-ondes de l'antenne 26 du magnétron 4 traversant successivement le guide d'ondes 3 et ladite au moins ouverture de sortie 6 du guide d'ondes 3 alignée avec ladite au moins ouverture d'entrée 8 de la cavité 2.

Ce guide d'ondes 3 est formé d'un boîtier 14 et d'un couvercle 15 coopérant ensemble pour définir un conduit pour délivrer une énergie par micro-ondes du magnétron 4 au travers d'une sortie s'ondes dans la paroi latérale 11 de la cavité 2 du four 1.

Le guide d'ondes 3 comprend un boîtier 14 et un couvercle 15 dont le moyen de fermeture du guide d'ondes 3 est indépendant du moyen de fixation 17 du guide d'ondes 3 sur la virole 9 de la cavité 2.

Pour garantir l'alignement du boîtier 14 et du couvercle 15 lors de l'assemblage, des moyens de positionnement 29 sont disposés sur lesdits boîtier 14 et couvercle 15.

Le boîtier 14 du guide d'ondes 3 est de forme générale tubulaire à section transversale sensiblement rectangulaire.

Selon l'invention, le boîtier 14 est formé en une seule pièce obtenue par déformation plastique, tel que par un procédé d'emboutissage.

Comme montré aux figures 3 et 4, le boîtier 14 comprend une paroi de fond 7, des parois latérales 27dont lesdites parois latérales 27 portent un bord plié 28 comportant des moyens de fixation (non représentés) avec ledit couvercle 15 du guide d'ondes 3.

Le boîtier 14 et le couvercle 15 sont assemblés par soudage ou clinchage empêchant ainsi toute fuite de micro-ondes.

Dans ce mode de réalisation, le guide d'ondes 3 s'étend au-dessus de la paroi supérieure 13 de la cavité 2 permettant l'assemblage du magnétron 4 au-dessus de la cavité 2.

Comme montré à la figure 1, dans cette forme de réalisation préférée, le magnétron 4 est monté sur une bride de montage 16 équipant le guide d'ondes 3.

Conformément à l'invention, le moyen de fixation 17 du guide d'ondes 3 sur la virole 9 de la cavité 2 est réalisé autour de chaque sortie d'ondes.

Selon l'invention, le moyen de fixation 17 du guide d'ondes 3 sur la virole 9 de la cavité 2 est réalisé préférentiellement par soudage ou clinchage.

De préférence, le magnétron 4 est orienté de telle manière que l'antenne 26 est perpendiculaire au plan passant par la sortie d'ondes.

Bien entendu, le magnétron 4 selon l'invention peut être monté sur le guide d'ondes 3 à des emplacements autres qu'au-dessus de la cavité 2, selon les applications envisagées par l'homme du métier.

Les points du moyen de fixation 17 par soudage du guide d'ondes 3 sur la virole 9 de la cavité 2 sont représentés sur la figure 3.

La distance entre le moyen de fixation 17 du guide d'ondes 3 sur la virole 9 de la cavité 2 et la sortie d'ondes s'étend dans une plage comprise entre 2 et 10mm.

Préférentiellement, la distance entre le moyen de fixation 17 du guide d'ondes 3 sur la virole 9 de la cavité 2 et la sortie d'ondes est de l'ordre de 4mm.

Comme cela apparaît particulièrement à la figure 1, la virole 9 de la cavité 2 comprend des zones de raccordement 19 des parois 11, 12 et 13 de la virole 9 de forme arrondie, de manière à rendre l'aspect visuel du four à micro-ondes esthétique et plus facile à nettoyer.

Selon l'invention, le guide d'ondes 3 comprend des moyens d'adaptation de l'impédance pour adapter l'impédance de la cavité 2 et les sorties d'ondes à l'impédance du magnétron 4.

En référence aux figures 3 et 4, une forme de réalisation préférée du guide d'ondes 3 selon l'invention comprend au moins un stub 20.

Lesdits moyens d'adaptation de l'impédance du guide d'ondes 3 sont agencés de manière à optimiser la puissance et l'efficacité des moyens de génération de l'énergie micro-ondes.

Le couvercle 15 du guide d'ondes 3 permet d'adapter le guide d'ondes 3 au magnétron 4 en permettant une modification simple du guide d'ondes 3.

Le couvercle 15 du guide d'ondes 3 comprend au moins un stub 20.

Le couvercle 15 du guide d'ondes 3 comprend un embouti 25 orienté vers l'extérieur du guide d'ondes 3 disposé en face d'une antenne 26 de magnétron 4 pour respecter la distance entre l'antenne 26 du magnétron 4 et le couvercle 15 du guide d'ondes 3 sans augmenter la profondeur du boîtier 14 du guide d'ondes 3.

Pour améliorer l'homogénéité du champ électromagnétique dans la cavité 2, il est préférentiel de disposer de deux sorties d'ondes dans la cavité 2. A chaque sortie d'ondes correspond un mode d'excitation de la cavité 2 et une orientation de champ propre.

Les deux sorties d'ondes couplent le guide d'ondes 3 à la cavité 2.

Dans ce mode de réalisation, les sorties d'ondes sont positionnées dans le guide d'ondes 3 et la cavité 2 de telle sorte que les lignes de courant générées par les champs micro-ondes sur la paroi 11 de la cavité 2 et sur le guide d'ondes 3 sont coupées perpendiculairement par lesdites sorties d'ondes et génèrent à leur tour des champs électromagnétiques dans la cavité 2.

Le guide d'ondes 3 dans le cas décrit est un guide d'ondes en mode TE01.

Comme montré à la figure 4, les sorties d'ondes peuvent avoir au moins des formes en U et en L.

La forme desdites sorties d'ondes est liée à la forme du boîtier 14 comprenant des rayons de raccordement de dimension importante entre la paroi 7 et les parois latérales 27 du guide d'ondes 3. Pour ne pas agrandir la largeur du boîtier 14, les sorties d'ondes sont réalisées avec des formes coudées.

Ces formes de sortie d'ondes permettent de couper plus de lignes de courant sur la paroi 7 du guide d'ondes 3 pour avoir un bon couplage et laisser de la place sur les côtés des ouvertures 6 pour avoir un point de fixation du guide d'ondes 3 sur la paroi 11 de la cavité 2.

En outre, ces formes permettent d'exciter la cavité par des champs orthogonaux et d'obtenir d'autres modes d'excitation dans la cavité 2.

La forme en L d'au moins une sortie d'ondes est préférentiellement réalisée de manière à ce que la plus grande branche du L est horizontale.

Ladite au moins une sortie d'ondes comprend une ouverture 8 dans la cavité 2 plus grande qu'une ouverture 6 dans le guide d'ondes 3.

Un cache recouvre au moins une sortie d'ondes et le moyen de fixation 17 du guide d'ondes 3 sur la cavité 2 de ladite sortie d'ondes.

Ce cache couvre au moins une sortie d'ondes de manière à protéger ladite sortie d'ondes. Ce cache peut par exemple être une feuille de mica ou une matière transparente aux micro-ondes.

Une paroi 11 de la virole 9 comprend un embouti 18 pour le positionnement du cache de manière à ce que ledit cache est dans le prolongement de ladite paroi 11.

Ledit cache est de dimension à s'insérer dans l'embouti 18 de manière ne pas être en saillie par rapport à la paroi latérale 11 de la cavité 2.

Comme cela apparaît également à la figure 1, la virole 9 de la cavité 2 comprend au moins une partie inférieure 23 et une partie supérieure 24 reliée par un moyen de fixation.

Le guide d'ondes 3 comprend une forme emboutie 25 permettant de contourner ledit moyen de fixation de la partie inférieure 23 avec la partie supérieure 24 de la virole 9.

Le guide d'ondes 3 est monté à l'envers par rapport aux guides d'ondes 3 des fours à micro-ondes 1 connus de l'homme du métier.

Ce principe de construction permet d'assembler le guide d'ondes 3 à la cavité 2 avant de fermer le boîtier 14 par le couvercle 15. D'où la possibilité de réaliser la fixation autour des ouvertures 6 du guide d'ondes 3 dans une zone réduite et limitée.

La construction du guide d'ondes 3 et l'assemblage sur la cavité 2 de la présente invention est simple et économique tout en assurant de respecter les tolérances dimensionnelles et autres exigences demandées.

L'objet principal de la présente invention est de proposer une construction du guide d'ondes d'une grande flexibilité pour le raccordement du guide d'ondes à la cavité et pour l'adaptation de la cavité au magnétron.

L'invention ne se limite pas à la description faite ci-dessus à titre d'exemple non limitatif. Elle concerne également toutes les variantes de réalisation à la portée de l'homme du métier.

## Revendications

1. Four à micro-ondes comprenant un magnétron (4) et un guide d'ondes (3) destinés à alimenter en ondes électromagnétiques une cavité (2) de four (1) comprenant au moins une ouverture en correspondance avec au moins une ouverture (6) ménagée sur une paroi (7) du guide d'ondes (3), lesdites ouvertures formant au moins une sortie d'ondes adaptée à coupler le guide d'ondes (3) et la cavité (2), ladite cavité (2) comprend une virole (9) et une paroi de fond (10), ladite virole (9) est constituée de deux parties latérales (11), une paroi inférieure (12) et une paroi supérieure (13), **caractérisé en ce que** le guide d'ondes (3) comprend un boîtier (14) et un couvercle (15) dont le moyen de fermeture du guide d'ondes (3) est indépendant du moyen de fixation du guide d'ondes (3) sur la virole (9) de la cavité (2), et **en ce que** le moyen de fixation (17) du guide d'ondes (3) sur la virole (9) de la cavité (2) est réalisé autour de chaque sortie d'ondes.

2. Four à micro-ondes selon la revendication 1, **caractérisé en ce que** le moyen de fixation (17) du guide d'ondes sur la virole (9) de la cavité (2) est réalisé par soudage.

3. Four à micro-ondes selon la revendication 1, **caractérisé en ce que** le moyen de fixation (17) du guide d'ondes sur la virole (9) de la cavité (2) est réalisé par clinchage.

4. Four à micro-ondes selon l'une quelconque des revendications 1 à 3, **caractérisé en ce que** la distance entre le moyen de fixation (17) du guide d'ondes (3) sur la virole (9) de la cavité (2) et la sortie d'ondes s'étend dans une plage comprise entre 2 et 10mm.

5. Four à micro-ondes selon la revendication 4, **caractérisé en ce que** la distance entre le moyen de fixation (17) du guide d'ondes (3) sur la virole (9) de la cavité (2) et la sortie d'ondes est préférentiellement de l'ordre de 4mm.

6. Four à micro-ondes selon l'une quelconque des revendications 1 à 5, **caractérisé en ce qu'**un cache recouvre une sortie d'ondes et le moyen de fixation (17) du guide d'ondes (3) sur la cavité (2) de ladite sortie d'ondes.

7. Four à micro-ondes selon la revendication 6, **caractérisé en ce qu'**une paroi (11) de la virole (9) comprend un embouti (18) pour le positionnement du cache de manière à ce que ledit cache est dans le prolongement de ladite paroi (11).

8. Four à micro-ondes selon l'une quelconque des revendications 1 à 7, **caractérisé en ce que** deux sorties d'ondes couplent le guide d'ondes (3) à la cavité (2).

9. Four à micro-ondes selon l'une quelconque des revendications 1 à 8, **caractérisé en ce qu'**au moins une sortie d'ondes présente une forme en U.

10. Four à micro-ondes selon l'une quelconque des revendications 1 à 8, **caractérisé en ce qu'**au moins une sortie d'ondes présente une forme en L.

11. Four à micro-ondes selon l'une quelconque des revendications précédentes, **caractérisé en ce que** le couvercle (15) du guide d'ondes (3) comprend au moins un stub (20).

12. Four à micro-ondes selon l'une quelconque des revendications précédentes, **caractérisé en ce que** le guide d'ondes (3) s'étend au-dessus de la paroi supérieure (13) de la cavité (2).

13. Four à micro-ondes selon l'une quelconque des revendications précédentes, **caractérisé en ce que** le magnétron (4) est placé au-dessus de la cavité (2) de four (1).

14. Four à micro-ondes selon l'une quelconque des revendications précédentes, **caractérisé en ce que** la virole (9) de la cavité (2) comprend des zones de raccordement (19) des parois (11, 12 et 13) de la virole (9) de forme arrondie.

15. Four à micro-ondes selon l'une quelconque des revendications précédentes, **caractérisé en ce que** la virole (9) de la cavité (2) comprend au moins une partie inférieure (23) et une partie supérieure (24) reliée par un moyen de fixation.

16. Four à micro-ondes selon la revendication 15, **caractérisé en ce que** le guide d'ondes (3) comprend une forme emboutie (25) permettant de contourner le moyen de fixation de la partie inférieure (23) avec la partie supérieure (24) de la virole (9).

17. Four à micro-ondes selon l'une quelconque des revendications précédentes, **caractérisé en ce que** ladite au moins une sortie d'ondes comprend une ouverture (8) dans la cavité (2) plus grande qu'une ouverture (6) dans le guide d'ondes (3).

18. Four à micro-ondes selon l'une quelconque des revendications précédentes, **caractérisé en ce que** le couvercle (15) du guide d'ondes (3) comprend un embouti (25) orienté vers l'extérieur du guide d'ondes (3) disposé en face d'une antenne (26) de magnétron (4).

19. Four à micro-ondes selon l'une quelconque des revendications précédentes, **caractérisé en ce que** le couvercle (15) du guide d'ondes (3) permet d'adapter le guide d'ondes (3) au magnétron (4).

## Claims

1. A microwave oven comprising a magnetron (4) and a waveguide (3) intended to supply an oven (1)'s cavity (2) with electromagnetic waves comprising at least one opening which lines up with at least at least one opening (6) built into a wall (7) of the waveguide (3), said openings forming at least one wave output adapted to couple the waveguide (3) and the cavity (2), said cavity (2) comprises a ferrule (9) and a back wall (10), said ferrule (9) is made up of at least two side parts (11), a lower wall (12) and an upper wall (13), **characterised in that** the waveguide (3) comprises a housing (14) and a lid (15) whose means of closing the waveguide (3) is independent of the means of fastening the waveguide (3) onto the ferrule (9) of the cavity (2), and **in that** the means of fastening (17) the waveguide (3) onto the ferrule (9) of the cavity (2) is carried out around each wave output.

2. A microwave oven according to claim 1, **characterised in that** the means of fastening the waveguide (3) onto the ferrule (9) of the cavity (2) is carried out by welding.

3. A microwave oven according to claim 1, **characterised in that** the means of fastening the waveguide (3) onto the ferrule (9) of the cavity (2) is carried out by clinching.

4. A microwave oven according to any one of the claims 1 to 3, **characterised in that** the distance between the means of fastening (17) the waveguide (3) onto the ferrule (9) of the cavity (2) and the wave output extends within a range of 2 to 10mm.

5. A microwave oven according to claim 4, **characterised in that** the distance between the means of fastening (17) the waveguide (3) onto the ferrule (9) of the cavity (2) and the wave output is preferentially of the order of 4mm.

6. A microwave oven according to any one of the claims 1 to 5, **characterised in that** a shutter covers a wave output and the means of fastening (17) the waveguide (3) on the cavity (2) of said wave output.

7. A microwave oven according to claim 6, **characterised in that** a wall (11) of the ferrule (9) comprises a recess (18) for positioning the shutter so that said shutter is within the extension of said wall (11).

8. A microwave oven according to any one of the claims 1 to 7, **characterised in that** two wave outputs couple the waveguide (3) to the cavity (2).

9. A microwave oven according to any one of the claims 1 to 8, **characterised in that** at least one wave output is U-shaped.

10. A microwave oven according to any one of the claims 1 to 8, **characterised in that** at least one wave output is L-shaped.

11. A microwave oven according to any one of the preceding claims, **characterised in that** the lid (15) of the waveguide (3) comprises at least one stub (20).

12. A microwave oven according to any one of the preceding claims, **characterised in that** the waveguide (3) extends above the upper wall (13) of the cavity (2).

13. A microwave oven according to any one of the preceding claims, **characterised in that** the magnetron (4) is placed above the oven's (1) cavity (2).

14. A microwave oven according to any one of the preceding claims, **characterised in that** the ferrule (9) of the cavity (2) comprises areas (19) for connecting the walls (11, 12, and 13) of the ferrule (9) which are rounded in shape.

15. A microwave oven according to any one of the preceding claims, **characterised in that** the ferrule (9) of the cavity (2) comprises at least one lower section (23) and one upper section (24) connected by a fastening means.

16. A microwave oven according to claim 15, **characterised in that** the waveguide (3) comprises a recessed shape (25) enabling the fastening means of the lower section (23) to bypass the upper section (24) of the ferrule (9).

17. A microwave oven according to any one of the preceding claims, **characterised in that** said at least one wave output comprises an opening (8) within the cavity (2) which is larger than an opening (6) within the waveguide (3).

18. A microwave oven according to any one of the preceding claims, **characterised in that** the lid (15) of the waveguide (3) comprises a recess (25) oriented towards the exterior of the waveguide (3) placed facing an antenna (26) of the magnetron (4).

19. A microwave oven according to any one of the preceding claims, **characterised in that** the lid (15) of the waveguide (3) makes it possible to adapt the waveguide (3) to the magnetron (4).

## Patentansprüche

1. Mikrowellenherd (1) mit einem Magnetron (4) und einem Mikrowellenleiter (3) für die Versorgung eines Garraums (2) eines Herdes (1) mit elektromagnetischen Wellen, wobei der Mikrowellenherd mindestens eine Öffnung umfasst, welche korrespondierend zu mindestens einer Öffnung (6) auf einer Wand (7) des Mikrowellenleiters (3) angeordnet ist, wobei die besagten Öffnungen mindestens einen Wellenausgang bilden, um den Mikrowellenleiter (3) mit dem Garraum (2) zu verbinden, wobei der besagte Garraum (2) eine Ummantelung (9) und eine Rückwand (10) umfasst, wobei die besagte Ummantelung (9) aus zwei Seitenteilen (11), einer unteren Wand (12) und einer oberen Wand (13) besteht, **dadurch gekennzeichnet, dass** der Mikrowellenleiter (3) ein Gehäuse (14) und einen Deckel (15) umfasst, dessen Verschlussmittel des Mikrowellenleiters (3) unabhängig von dem Befestigungsmittel des Mikrowellenleiters (3) auf der Ummantelung (9) des Garraums (2) ist, und dass das Befestigungsmittel (17) des Mikrowellenleiters (3) auf der Ummantelung (9) des Garraums (2) um jeden Wellenausgang herum angebracht wird.

2. Mikrowellenherd nach Anspruch 1, **dadurch gekennzeichnet, dass** das Befestigungsmittel (17) des Mikrowellenleiters auf der Ummantelung (9) des Garraums (2) eine Schweißverbindung ist.

3. Mikrowellenherd nach Anspruch 1, **dadurch gekennzeichnet, dass** das Befestigungsmittel (17) des Mikrowellenleiters auf der Ummantelung (9) des Garraums (2) eine Clinchverbindung ist.

4. Mikrowellenherd nach einem beliebigen der Ansprüche 1 bis 3, **dadurch gekennzeichnet, dass** der Abstand zwischen dem Befestigungsmittel (17) des Mikrowellenleiters (3) auf der Ummantelung (9) des Garraums (2) und dem Wellenausgang zwischen 2 und 10 mm beträgt.

5. Mikrowellenherd nach Anspruch 4, **dadurch gekennzeichnet, dass** der Abstand zwischen dem Befestigungsmittel (17) des Mikrowellenleiters (3) auf der Ummantelung (9) des Garraums (2) und dem Wellenausgang vorzugsweise bei einer Größenordnung von 4 mm liegt.

6. Mikrowellenherd nach einem beliebigen der Ansprüche 1 bis 5, **dadurch gekennzeichnet, dass** eine Abdeckung einen Wellenausgang und das Befestigungsmittel (17) des Mikrowellenleiters (3) auf dem Garraum (2) des besagten Wellenausgangs überdeckt.

7. Mikrowellenherd nach Anspruch 6, **dadurch gekennzeichnet, dass** eine Wand (11) der Ummantelung (9) einen Stulp (18) für die Positionierung der Abdeckung umfasst, so dass sich die besagte Abdeckung in der Verlängerung der besagten Wand (11) befindet.

8. Mikrowellenherd nach einem beliebigen der Ansprüche 1 bis 7, **dadurch gekennzeichnet, dass** zwei Wellenausgänge den Mikrowellenleiter (3) an den Garraum (2) koppeln.

9. Mikrowellenherd nach einem beliebigen der Ansprüche 1 bis 8, **dadurch gekennzeichnet, dass** zumindest ein Wellenausgang eine U-Form aufweist.

10. Mikrowellenherd nach einem beliebigen der Ansprüche 1 bis 8, **dadurch gekennzeichnet, dass** zumindest ein Wellenausgang eine L-Form aufweist.

11. Mikrowellenherd nach einem beliebigen der vorstehenden Ansprüche, **dadurch gekennzeichnet, dass** der Deckel (15) des Mikrowellenleiters (3) mindestens einen Stub (20) umfasst.

12. Mikrowellenherd nach einem beliebigen der vorstehenden Ansprüche, **dadurch gekennzeichnet, dass** sich der Mikrowellenleiter (3) oberhalb der oberen Wand (13) des Garraums (2) erstreckt.

13. Mikrowellenherd nach einem beliebigen der vorstehenden Ansprüche, **dadurch gekennzeichnet, dass** das Magnetron (4) oberhalb des Garraums (2) des Herdes (1) angeordnet ist.

14. Mikrowellenherd nach einem beliebigen der vorstehenden Ansprüche, **dadurch gekennzeichnet, dass** die Ummantelung (9) des Garraums (2) Verbindungsbereiche (19) der Wände (11, 12 und 13) der Ummantelung (9) mit abgerundeter Form umfasst.

15. Mikrowellenherd nach einem beliebigen der vorstehenden Ansprüche, **dadurch gekennzeichnet, dass** die Ummantelung (9) des Garraums (2) mindestens einen unteren Teil (23) und einen oberen Teil (24) umfasst, welche anhand eines Befestigungsmittels miteinander verbunden sind.

16. Mikrowellenherd nach Anspruch 15, **dadurch gekennzeichnet, dass** der Mikrowellenleiter (3) eine Aussparung (25) aufweist, um das Befestigungsmittel des unteren Teils (23) mit dem oberen Teil (24) der Ummantelung (9) zu umgehen.

17. Mikrowellenherd nach einem beliebigen der vorstehenden Ansprüche, **dadurch gekennzeichnet, dass** der besagte mindestens eine Wellenausgang eine Öffnung (8) im Garraum (2) aufweist, welche größer als eine Öffnung (6) im Mikrowellenleiter (3) ist.

18. Mikrowellenherd nach einem beliebigen der vorstehenden Ansprüche, **dadurch gekennzeichnet, dass** der Deckel (15) des Mikrowellenleiters (3) einen Stulp (25) umfasst, welche zum Äußeren des Mikrowellenleiters (3) gerichtet und gegenüber einer Antenne (26) des Magnetrons (4) angeordnet ist.

19. Mikrowellenherd nach einem beliebigen der vorstehenden Ansprüche, **dadurch gekennzeichnet, dass** es über den Deckel (15) des Mikrowellenleiters (3) möglich ist, den Mikrowellenleiter (3) an das Magnetron (4) anzupassen.
